# EUROPÄISCHE PATENTSCHRIFT

(11) **EP 0 828 941 B1**
(45) Veröffentlichungstag und Bekanntmachung des Hinweises auf die Patenterteilung: **31.01.2001**
(21) Anmeldenummer: 96916080.3
(22) Anmeldetag: 15.05.1996
(51) Int. Cl.: F04C 29/10, F04C 18/16

(54) **SCHRAUBENVERDICHTER MIT EINSTELLBAREM FÖRDERVOLUMEN**
VARIABLE-DISPLACEMENT SCREW-TYPE COMPRESSOR
COMPRESSEUR A VIS, A VOLUME DEPLACE REGLABLE

(30) Priorität: 31.05.1995 DE 19519262
(43) Veröffentlichungstag der Anmeldung: 18.03.1998
(73) Patentinhaber: Kirsten, Günter, 08451 Crimmitschau (DE)
(72) Erfinder: Kirsten, Günter, 08451 Crimmitschau (DE)
(74) Vertreter: Selting, Günther, Dipl.-Ing.
(86) Internationale Anmeldenummer: EP9602077
(87) Internationale Veröffentlichungsnummer: WO9638670

(56) Entgegenhaltungen:
- EP-A- 0 484 885
- GB-A- 2 098 662
- US-A- 3 151 806

## Beschreibung

Die Erfindung betrifft einen Schraubenverdichter mit einem einstellbaren Fördervolumen.

Bei Anlagen, in denen als Druckgas ein verdichtetes Medium eingesetzt wird, ist es häufig erforderlich, den in der Anlage herrschenden Druck zu regulieren. Dies geschieht entweder dadurch, daß aus der Anlage eine bestimmte Druckmenge abgelassen oder im Bypass zurückgeführt wird oder dadurch, daß die Zuführrate des Druckgases verändert wird.

Wenn in einer solchen Anlage als Verdichter ein Schraubenverdichter verwendet wird, kann die Zuführrate durch Veränderung der Drehzahl des Schraubenverdichters eingestellt werden. Diese Einstellbarkeit hat jedoch da ihre Grenze, wo durch zu geringe Drehzahlen des Schraubenverdichters der Wirkungsgrad des Schraubenverdichters unter einen vertretbaren Wert absinken würde.

Da das Ablassen und die Bypass-Führung des Druckgases ohnehin zu einem unvertretbaren Energieverbrauch führen, und andererseits ein weiter Einstellbereich unerläßlich ist, sind Schraubenverdichter entwickelt worden, bei denen die von dem Schraubenverdichter gelieferte Zuführrate über das Verdichtungsverhältnis des Schraubenverdichters einstellbar ist.

DE-OS 25 26 175 zeigt einen Schraubenverdichter mit einstellbarer volumetrischer Kapazität, bei dem in einem Gehäuse zwei kämmende Rotoren angeordnet sind. Bei diesem Schraubenverdichter verläuft parallel zu den Rotorachsen des Schraubenverdichters ein Rückströmkanal, der über verschließbare Öffnungen mit dem Gehäuseinnern verbindbar ist. Die Öffnungen, die in Achsrichtung der Rotore voneinander beabstandet sind, erlauben, wenn sie geöffnet sind, ein Rückströmen des zu verdichtenden Mediums durch den Rückströmkanal hindurch zur Saugseite des Schraubenverdichters. Dadurch setzt die Verdichtung des zwischen den Schrauben und der inneren Gehäusewand eingeströmten Mediums je nach Öffnungszustand der Öffnungen früher oder später ein, so daß die von diesem Schraubenverdichter gelieferte Zuführrate einstellbar ist. Die Öffnungen, deren Überströmkanalseitige Enden mittels eines Steuerkolbens verschließbar sind, sind jedoch auch in ihrem verschlossenen Zustand zum Gehäuseinnern offen und bilden dadurch Überströmtaschen, die ein Rückströmen des zu verdichtenden Mediums auch bei 100 % Fördermenge verursachen. Der Schraubenverdichter hat daher einen schlechten Wirkungsgrad.

DE-PS 35 16 636 zeigt einen weiteren Schraubenverdichter mit einstellbarem Fördervolumen. Bei diesem sind in einem gemeinsamen Gehäuse ein Haupt- und ein Nebenläuferrotor angeordnet. Das zu verdichtende Medium wird bei diesem Schraubenverdichter von einem Einlaßkanal zu einem Auslaßkanal gefördert, wobei der Einlaßkanal zwei längs der Rotorachsen verschiebbare Gehäusesegmente aufweist. Die Gehäusesegmente erstrecken sich in dem Gehäuse jeweils über die gesamte Rotorlänge und sind an einem Ende freikragend gelagert. Die quer zur Längserstreckung der Gehäusesegmente auftretenden Drücke, die über Führungsbahnen aufgenommen werden, führen jedoch zu einer Biegebelastung der Gehäusesegmente. Im Betrieb wird durch Verschieben der Gehäusesegmente in Richtung auf den Auslaßkanal hin eine den Einlaßkanal begrenzende Kanalwand derart verschoben, daß der Einlaßkanal verlängert wird und die Verdichtung später einsetzt. Durch den späteren Einsatz der Verdichtung wird das Verdichtungsverhältnis und damit die Zuführrate des Schraubenverdichters verändert.

Um selbst kleine Änderungen des Fördervolumens durchzuführen, ist es erforderlich, jeweils das gesamte sich über die volle Rotorlänge erstreckende Gehäusesegment zu verschieben. Die dazu erforderliche einseitig freikragende Lagerung der Gehäusesegmente hat jedoch den Nachteil eines hohen Fertigungsaufwandes. Darüberhinaus werden die Steuersegmente, die sich durch die Druckseite des Schraubenverdichters hindurch erstrecken, aufgrund der an der Druckseite des Schraubenverdichters herrschenden hohen pulsierenden Drücke zu Schwingungen angeregt, die zu einem Ausschlagen der Führungsbahnen führen. Ein weiterer Nachteil ist schließlich, daß die Gehäusesegmente eine große Baulänge des Schraubenverdichters verursachen und an der Druckseite des Schraubenverdichters die konstruktiven Gestaltungsfreiheiten einschränken.

Aus US-A-3 151 806, von der der Oberbegriff des Anspruchs 1 ausgeht, ist ein Schraubenverdichter mit einstellbarem Fördervolumen bekannt, wobei der Einlaßkanal durch mehrere in dem Gehäuse verschiebbar angeordnete Gehäusesegmente begrenzt ist, welche an ihren den Rotoren zugewandten Dichtseiten dem Verlauf der Einhüllenden der Rotore folgt. Die Gehäusesegmente sind quer zu den Rotorachsen in Schächten verschiebbar geführt. Auch aus EP-A-0 484 885 ist ein Schraubenverdichter bekannt, bei dem durch ein verschiebbares Gehäusesegment der Einlaßkanalquerschnitt veränderbar ist.

Der Erfindung liegt die Aufgabe zugrunde, einen Schraubenverdichter mit einstellbarem Fördervolumen zur Verfügung zu stellen, der verschleißarm betrieben werden kann, einen guten Wirkungsgrad aufweist und einfach herstellbar ist.

Die Lösung dieser Aufgabe erfolgt erfindungsgemäß mit den Merkmalen des Patentanspruchs 1.

Mindestens ein Gehäusesegment ist in dem Gehäuse quer zu den Rotorachsen in einem Schacht verschiebbar geführt. Da der auf jedes Gehäusesegment wirkende Druck eine resultierende Druckkraft zur Folge hat, die in etwa parallel zu der Verschiebungsrichtung des Gehäusesegmentes verläuft, werden die Lager des Gehäusesegments nur in einem geringen Umfang belastet. Dies führt nicht nur dazu, daß der Verschleiß des Schraubenverdichters reduziert ist, sondern auch dazu, daß seine Herstellung leichter wird, da auf eine aufwendige Lagerung des Gehäusesegments verzichtet werden kann. Da jedes Gehäusesegment an seiner den Rotoren zugewandten Dichtseite eine dem Verlauf der Einhüllenden der Rotore folgenden Geometrie aufweist und da diese Dichtseiten stets präsize positionierbar sind, weist der Schraubenverdichter einen hohen Wirkungsgrad auf.

Durch die Verschiebbarkeit des Gehäusesegments quer zu den Rotorachsen wird auch eine kurze Baulänge erreicht und die Freiheit bei der Konstruktion der stirnseitigen Enden von Schraubenverdichtern erhöht. Quer verschiebbare Gehäusesegmente lassen sich damit besonders gut bei Doppelschraubenverdichtern einsetzen.

Zum Verstellen der Gehäusesegmente sind einfach wirkende (in einer Richtung wirkende) Steuernocken vorgesehen, die auf einer gemeinsamen Nockenwelle angeordnet sein können und die die Gehäusesegmente verschieben. Die Verstellung mittels Steuernocken ist nicht nur preisgünstig, sondern gewährleistet darüber hinaus auch, daß die Lage sämtlicher Gehäusesegmente, die die Geometrie des Einlaßkanals bestimmen, präzise koordiniert einstellbar ist. Die Steuernocken erlauben es auch, mindestens eines der Gehäusesegmente in eine Position zu bewegen, in der es als eine in dem Einlaßkanal angeordnete Drossel wirkt.

Wenn Federn derart vorgespannt sind, daß sie die Gehäusesegmente in ihre angehobene, den Zuführkanal begrenzende Stellung drücken, ist die präsize Einhaltung der Schließstellung der Gehäusesegmente vom Verschleiß der Steuernocken unabhängig. Darüber hinaus wirken bei dieser Ausgestaltung die Vorspannkräfte von Vorspann-Federn den Druckkräften des Druckgases entgegen, so daß die jeweils von den Steuernocken zum Bewegen der Gehäusesegmente erforderliche Kraft gering ist.

Um eine mehrfach gestufte Einstellung der Zuführrate einstellen zu können, werden mehrere Gehäusesegmente in Achsrichtung der Rotore hintereinander angeordnet. Vorzugsweise weist jedes Gehäusesegment in Achsrichtung der Rotore eine Länge auf, die dem axialen Abstand der Berührungspunkte zweier in Eingriff kommender Zahnpaare entspricht. Da die Verdichtung ohnehin erst dann beginnt, wenn eine von den Zahnflanken und der inneren Gehäusewand definierte Verdichtungskammer geschlossen ist, ist eine feinere und aufgrund eines erhöhten Fertigungsaufwands kleinere Abstufung mit Gehäusesegmenten nicht erforderlich. Dennoch lassen sich Feineinstellungen der Förderrate bei solchermaßen ausgestalteten Gehäusesegmenten dadurch erzielen, daß ein Gehäusesegment mehr oder weniger verschoben wird, so daß der Einlaßkanal unabhängig von seiner wirksamen Länge einen Drosseleffekt zeigt.

Wenn die Breite jedes Gehäusesegments quer zur Achsrichtung der Rotore derart bemessen ist, daß die durch die Verschiebung eines jeden Gehäusesegments verursachte Volumenänderung des Einlaßkanals dem Volumen einer durch zwei Zahnflanken der Rotore begrenzten Verdichtungskammer entspricht, lassen sich bei einer Einstellung der Zuführrate entsprechend den diskreten Stufungen des Rotors Drosseleffekte vermeiden, die zu einem ungünstigen Wirkungsgrad führen. Zwar können, wie oben ausgeführt, Drosseleffekte zur Erzielung einer kontinuierlichen Bandbreite von Zuführraten erwünscht sein, jedoch sollen diese nur dann auftreten, wenn sie ausdrücklich eingestellt werden.

Durch die Ausgestaltung der Gehäusesegmente mit jeweils zwei Anschlagflächen, die die Bewegbarkeit der Gehäusesegmente in Richtung auf die Rotore begrenzen und die vorzugsweise an zwei parallel zu dem Schacht verlaufenden Widerlagerflächen anschlagen können, wird erreicht, daß der Abstand der Gehäusesegmente zu den Rotoren präzise eingehalten werden kann. Das präzise Einhalten des Abstands zwischen den Gehäusesegmenten und den Rotoren gewährleistet einen hohen Wirkungsgrad.

Weitere vorteilhafte Ausgestaltungen und Weiterbildungen der Erfindung ergeben sich aus den Unteransprüchen sowie aus der Beschreibung im Zusammenhang mit der Zeichnung. Nachfolgend wird die Erfindung anhand zweier bevorzugter Ausführungsformen beschrieben.

Es zeigen:
- Fig. 1: ein Gehäuse einer ersten Ausführungsform eines Schraubenverdichters in einem durch die Rotorachsen eines Haupt- und eines Nebenläuferrotors definierten Schnitt,
- Fig. 2: einen Schnitt durch das Gehäuse in Fig. 1 gemäß der Linie II-II in Fig. 1,
- Fig. 3: einen Schnitt durch das Gehäuse in Fig. 1 gemäß der Linie III-III in Fig. 1,
- Fig. 4: einen Schnitt durch das Gehäuse in Fig. 1 gemäß der Linie IV-IV in Fig. 1,
- Fig. 5: einen Schnitt durch das Gehäuse in Fig. 1 gemäß der Linie V-V in Fig. 1,
- Fig. 6: einen Schnitt durch ein Gehäuse einer zweiten Ausführungsform eines Schraubenverdichters entsprechend dem Schnitt in Fig. 2 und
- Fig. 7: das Gehäuse in Fig. 6 mit einem durch Verdrehung einer Nockenwelle gegenüber dem Zustand in Fig. 6 verlagerten Gehäusesegment.

Fig. 1 zeigt einen Gehäusemantel 10 eines Gehäuses 12 einer ersten Ausführungsform eines erfindungsgemäßen Schraubenverdichters 14. Der Gehäusemantel 10 weist eine im wesentlichen zylinderförmige im Querschnitt zwei parallele einander durchdringende Kreiszylinder einhüllende Umfangswand 16 auf, die am saugseitigen Ende des Schraubenverdichters 14 einen mit der Umfangswand 16 einstückig gegossenen Gehäusedeckel 18 versehen ist. Der Gehäusemantel 10 weist eine Gehäuseinnenwand 20 auf, deren Verlauf der Einhüllenden zweier in dem Gehäuse 12 anzuordnender Rotoren folgt. Die in den Fign. 1-7 nicht gezeigten Rotoren werden in dem Gehäuse saugseitig mittels jeweils einem Gleitlager gelagert, das in Lageraufnahmen 22,24 des Gehäusedeckels 18 angeordnet ist. Die Rotoren weisen im eingebauten Zustand eine Einbaulage auf, die in den Zeichnungen durch die Lage der Längsachsen 26,28 des Haupt- bzw. Nebenläuferrotors angegeben ist.

Der Gehäusemantel weist an seinem druckseitigen dem Gehäusedeckel 18 abgewandten Ende einen Flansch 30 auf, in dem Gewindebohrungen 32 vorgesehen sind, die es erlauben, den Gehäusemantel 10 an einem (nicht gezeigten) druckseitigen Anschlußblock festzulegen. Der Anschlußblock kann auch als Anschlußblock eines ingesamt vier Rotoren aufweisenden Doppelschraubenkompressors ausgeführt sein.

Der Gehäusemantel 10, der zur Aufnahme des Haupt- und des Nebenläuferrotors topfartig ausgebildet ist, weist an seiner Unterseite einen Sockel 34 auf, der sich parallel zu der Längsachse 26 des Hauptläuferrotors und der Längsachse 28 des Nebenläuferrotors erstreckt.

Um in dem Schraubenverdichter 14 Druckgas zu erzeugen, definieren die Zahnflanken der nicht gezeigten Rotoren mit der Gehäuseinnenwand 20 jeweils Verdichtungskammern. Da die Gehäuseinnenwand 20 dem Verlauf der Einhüllenden entlang der Schnittlinie zweier Zylinder der Rotoren folgt, sind zwischen den Rotoren zwei in deren Längsrichtung verlaufende Dichtkanten 36 (Fig. 2) ausgebildet.

An der dem Sockel 34 zugewandten Unterseite des Gehäusemantels 10 sind im Bereich des Sockels 34 Gehäusesegmente 38,40,42,44 in einem Schacht 46 angeordnet. Die Gehäusesesgmente 38,40,42,44, die in Figur 1 in einer Ansicht von oben gezeigt sind, weisen an ihren den Rotoren zugewandten Oberseiten 48,50,52,54 einen Verlauf auf, der den Verlauf der Einhüllenden der Rotoren abbildet (Fig. 2), so daß die Gehäuseinnenwand 20 zusammen mit den Oberseiten 48,50,52,54 der Gehäusesegmente 38,40,42,44 zwei miteinander kämmende Rotoren umfangsmäßig außerhalb ihres Eingriffsbereiches abdichtend einschließt. Lediglich am saugseitigen Ende des Gehäusemantels 10 ist eine im Gehäuseinnern umlaufende Ringnut 56 (Fig. 4) vorgesehen, deren innerer Querschnitt weiter ist als der Durchmesser der Einhüllenden der Rotoren. Die Ringnut 56 erstreckt sich jedoch nur über etwa ein Viertel der Länge der Rotoren und weist unterhalb der Rotoren eine Steuerkante 58 auf, die den Bereich der die Rotoren abdichtend einschließenden Innenwand gegenüber der Ringnut 56 abgrenzt. Sobald ein Zahn eines Rotors mit seinem Zahnkopf die Steuerkante 58 passiert hat, besteht eine Abdichtung zwischen der Gehäuseinnenwand 20 und den jeweiligen Zahnflanken, so daß ein Rückströmen von Druckgas verhindert wird.

Bei dem gezeigten Schraubenverdichter 14 können die Gehäusesegmente 38,40,42,44 in dem Schacht 46 in Richtung des Doppelpfeils B (Fig. 2) verschoben werden. Wenn sich sämtliche Gehäusesegmente 38,40,42,44 in ihrer oberen Anschlagsposition befinden (Fig. 5), wird durch einen mit einem Einlaßstutzen 60 versehenen Zuführkanal und die Ringnut 56 ein Einlaßkanal 62 gebildet (Fig. 2), der die Luftzufuhr zu den Rotoren erlaubt. Wenn sämtliche Gehäusesegmente 38,40,42,44 sich in ihrer oberen Anschlagsposition befinden, beginnt die Verdichtung, sobald ein Zahn eines Rotors die Steuerkante 58 überfährt. Wenn jedoch ein Gehäusesegment, beispielsweise das Gehäusessegment 38 abgesenkt ist (Fig. 2), beginnt die Verdichtung erst, wenn ein Zahn die Kante 64 des Gehäusesegments 38 überquert hat, da im abgesenkten Zustand der Einlaßkanal 62 stromabwärts der Ringnut 56 zusätzlich mit einem zwischen den Rotoren und der Oberseite 48 des Gehäusesegments 38 gebildeten Rückströmkanals 66 gebildet wird.

Wenn sich sämtliche Gehäusesegmente 38,40,42,44 zwischen ihrer oberen Anschlagsposition befinden, fördert der Schraubenverdichter mit seinem konstruktionsbedingten maximalen inneren Verdichtungsverhältnis (inneren Druckverhältnis). Wenn jedoch das erste Gehäusesegment 38 vollständig abgesenkt ist, reduziert dies das innere Verdichtungsverhältnis um 15 %. Wenn dann nacheinander die Gehäusesegmente 40,42 und 44 abgesenkt werden und dadurch den Einlaßkanal 62 verlängern, reduziert sich das innere Verdichtungsverhältnis und damit das Fördervolumen entsprechend.

Die Gehäusesegmente 38,40,42,44 sind jeweils plattenartige Körper, die an ihren Schmalseiten Führungsblöcke 68,70 aufweisen, die jeweils einen am Gehäuse fest angeordneten Führungszylinder 72,74 umschließen und an diesem verschiebbar gelagert sind. Die Führungsblöcke 68,70 weisen jeweils eine obere Anschlagfläche 76,78 auf, mit denen das Gehäusesegment in seiner oberen Anschlagposition an Widerlagerflächen 80,82 des Gehäuses 12 anliegt. Die Widerlagerflächen 80,82 erstrecken sich in Richtung der Rotorachsen jeweils über die Breite der vier Gehäusessegmente 38,40,42,44. Jedes Gehäusesegment 38,40,42,44 gemäß der ersten Ausführungsform wird durch eine erste und zweite Spiralfeder 84,86, die jeweils den zugehörigen Führungszylinder 72,74 umgebend, angeordnet sind, in ihre obere Anschlagposition gedrückt.

Um die Gehäusesegmente 38,40,42,44 zu bewegen, ist eine mit Steuernocken 88,90,92,94 versehene Nockenwelle 96 vorgesehen, die sich parallel zu der Längsachse des Hauptläuferrotors und des Nebenläuferrotors 26,28 erstreckt und mittels eines Schrittmotors zur Verlagerung der Gehäusesegmente 38,40,42,44 in ihre Öffnungsstellung gemäß dem Pfeil D in Figur 5 drehbar ist. Um einen Kraftangriff der Steuernocken 88,90,92,94 an den Gehäusesegmenten 38,40,42,44 zu ermöglichen, weisen die Gehäusesegmente 38,40,42,44 jeweils einen Ausschnitt 98 auf, in den ein an dem jeweiligen Steuernocken 88,90, 92,94 anliegender Steuerstift 100 hineinragt. Der Steuerstift 100 ist auf der den Rotoren abgewandten Seite des Ausschnitts 98 jedes Gehäusesegments 38,40, 42,44 angeordnet, so daß eine Drehung der Nockenwelle 96 bei an einem Steuernocken 88,90,92,94 anliegenden Steuerstift eine Verlagerung des jeweiligen Gehäusesegments 38,40,42,44 entgegen der Vorspannung der jeweiligen ersten und zweiten Spiralfeder 72,74 bewirkt.

Die in den Figuren 6 und 7 gezeigte Ausführungsform unterscheidet sich von der in den Figuren 1 bis 5 gezeigten Ausführungsform lediglich durch die Gestaltung des Stellantriebs für die Gehäusesegmente. Zur Vereinfachung werden daher für die Beschreibung der Figuren 6 und 7 Bezugszeichen verwendet, die gegenüber den entsprechenden Bezugszeichen der ersten Ausführungsform um 100 erhöht sind. Um Wiederholungen zu vermeiden, wird auf die Beschreibung der entsprechenden Teile bei der ersten Ausführungsform verwiesen.

Während bei der ersten Ausführungsform die ersten und zweiten Spiralfedern 84,86 die Gehäusesegmente in ihre Schließstellung drücken, drücken entsprechende erste und zweite Spiralfedern 184',186' bei der zweiten Ausführungsform das jeweilige Gehäusesegment 138' in seine Öffnungsstellung. Dementsprechend handelt es sich auch bei den bei der zweiten Ausführungsform vorgesehenen Steuernocken 188 im Gegensatz zur ersten Ausführungsform um Schließnocken, die einen an dem jeweiligen Gehäusesegment 138' in einem Ausschnitt 198' vorgesehene Steuerstift bei einer Drehung der Nockenwelle 196 derart freigeben, daß das entsprechende Gehäusesegment in seine in Figur 6 gezeigte Öffnungsstellung verlagert wird.

## Patentansprüche

1. Schraubenverdichter mit einstellbarem Fördervolumen, mit mindestens einem Hauptläuferrotor und mindestens einem Nebenläuferrotor, die in einem gemeinsamen Gehäuse (12) angeordnet sind, miteinander kämmen und ein zu verdichtendes Medium von einem Einlaßkanal (62) zu einem Auslaßkanal fördern, wobei der Einlaßkanal (62) durch mindestens ein in dem Gehäuse (12) verschiebbar angeordnetes Gehäusesegment (38,40, 42,44) begrenzt ist, welches an seiner den Rotoren zugewandten Dichtseite dem Verlauf der Einhüllenden der Rotore folgt, wobei das mindestens eine Gehäusesegment (38,40,42,44) quer zu den Rotorachsen (26,28) in einem Schacht (46) verschiebbar geführt ist,
**dadurch gekennzeichnet,**
daß Steuernocken (88,90,92,94) zur Verstellung des mindestens einen Gehäuseelements (38,40,42,44) vorgesehen sind.

2. Schraubenverdichter nach Anspruch 1, dadurch gekennzeichnet, daß jedes Gehäusesegment (38,40,42,44) in Achsrichtung der Rotore eine Länge aufweist, die dem axialen Abstand der Berührungspunkte zweier in Eingriff kommender Zahnpaare entspricht.

3. Schraubenverdichter nach einem der Ansprüche 1 oder 2, dadurch gekennzeichnet, daß mindestens zwei Gehäusesegmente (38,40,42,44) vorgesehen sind, die jeweils in Achsrichtung der Rotore hintereinander, aneinander angrenzend angeordnet sind.

4. Schraubenverdichter nach einem der Ansprüche 1 bis 3, dadurch gekennzeichnet, daß jedes Gehäusesegment jeweils zwei Anschlagflächen (76,78) aufweist, die die Bewegbarkeit des Gehäusesegments (38,40,42,44) in Richtung auf die Rotore begrenzen.

5. Schraubenverdichter nach einem der Ansprüche 1 bis 4, dadurch gekennzeichnet, daß an dem Gehäuse zwei senkrecht zur Verschieberichtung (B) des Gehäusesegments (38,40,42,44) verlaufende Widerlagerflächen (80,82) ausgebildet sind.

6. Schraubenverdichter nach einem der Ansprüche 1 bis 5, dadurch gekennzeichnet, daß das Gehäusesegment (38,40,42,44) mittels Federn (84,86) vorgespannt ist.

7. Schraubenverdichter nach einem der Ansprüche 1-6, dadurch gekennzeichnet, daß mehrere Steuernocken (88,90,92,94) für mehrere Gehäusesegmente auf einer gemeinsamen Nockenwelle (96) angeordnet sind.

8. Schraubenverdichter nach einem der Ansprüche 1-7, dadurch gekennzeichnet, daß jeder Steuernocken (88,90,92,94) das entsprechende Gehäusesegment (38,40,42,44) gegen die Vorspannung der Federn (84,86) in seine Öffnungsstellung drückt.

## Claims

1. A variable displacement screw-type compressor comprising at least one primary rotor and at least one secondary rotor that are arranged in a common housing (12), mesh with each other and convey a medium to be compressed from an inlet channel (62) to an outlet channel, the inlet channel (62) being delimited by at least one housing segment (38, 40, 42, 44) slidable in the housing (12), the sealing side of the segment facing the rotors following the course of the envelope of the rotors, the at least one housing segment (38, 40, 42, 44) being guided and slidable in a well (46) transversely to the rotor axes (26, 28),
characterized in
that control cams (88, 90, 92, 94) are provided for displacing the at least one housing element (38, 40, 42, 44).

2. The screw-type compressor of claim 1, characterized in that each housing segment (38, 40, 42, 44) has a length in the axial direction of the rotors that corresponds to the axial distance between two contact points of two meshing pairs of teeth.

3. The screw-type compressor of one of claims 1 or 2, characterized in that at least two housing segments (38, 40, 42, 44) are provided that are arranged successively and adjoining in the axial direction of the rotors.

4. The screw-type compressor of one of claims 1 to 3, characterized in that each housing segment has two stop surfaces (76, 78) limiting the movability of the housing segment (38, 40, 42, 44) towards the rotors.

5. The screw-type compressor of one of claims 1 to 4, characterized in that the housing is provided with two abutment surfaces (80, 82) extending vertical to the displacement direction (B) of the housing segment (38, 40, 42, 44).

6. The screw-type compressor of one of claims 1 to 5, characterized in that the housing segment (38, 40, 42, 44) is biased by springs (84, 86).

7. The screw-type compressor of one of claims 1 - 6, characterized in that a plurality of control cams (88, 90, 92, 94) for a plurality of housing segments are arranged on a common cam shaft (96).

8. The screw-type compressor of one of claims 1 - 7, characterized in that each control cam (88, 90, 92, 94) presses the corresponding housing segment (38, 40, 42, 44) into its opening position against the bias of the spring (84, 86).

## Revendications

1. Compresseur à vis à volume déplacé réglable, équipé d'au moins un rotor principal et d'au moins un rotor secondaire, lesquels sont disposés dans un boîtier (12) commun, s'emboîtent les uns dans les autres et transportent un agent à compresser d'un canal d'admission (62) vers un canal d'évacuation, le canal d'admission (62) étant limité par au moins un segment de boîtier (38, 40, 42, 44) disposé de façon coulissante dans le boîtier (12), ledit segment de boîtier suivant le tracé de l'enveloppante des rotors sur son côté étanche tourné vers les rotors, ledit au moins un segment de boîtier (38, 40, 42, 44) étant guidé de façon coulissante transversalement aux axes de rotor (26, 28) dans un puits (46), caractérisé
en ce que des cames de commande (88, 90, 92, 94) sont prévues pour le déplacement dudit au moins un élément de boîtier (38, 40, 42, 44).

2. Compresseur à vis selon la revendication 1, caractérisé en ce que chaque segment de boîtier (38, 40, 42, 44) présente dans la direction axiale des rotors une longueur qui correspond à l'espacement axial des points de contact de deux paires de dents qui s'engrènent.

3. Compresseur à vis selon l'une quelconque des revendications 1 ou 2, caractérisé en ce qu'il est prévu au moins deux segments de boîtier (38, 40, 42, 44) qui sont disposés respectivement dans la direction axiale des rotors les uns derrière les autres et de façon contiguë.

4. Compresseur à vis selon l'une quelconque des revendications 1 à 3, caractérisé en ce que chaque segment de boîtier présente respectivement deux surfaces de butée (76, 78) qui délimitent la mobilité du segment de boîtier (38, 40, 42, 44) dans le sens des rotors.

5. Compresseur à vis selon l'une quelconque des revendications 1 à 4, caractérisé en ce que deux surfaces de contre-appui (80, 82) s'étendant perpendiculairement au sens de déplacement (B) du segment de boîtier (38, 40, 42, 44) sont formées sur le boîtier.

6. Compresseur à vis selon l'une quelconque des revendications 1 à 5, caractérisé en ce que le segment de boîtier (38, 40, 42, 44) est précontraint au moyen de ressorts (84, 86).

7. Compresseur à vis selon l'une quelconque des revendications 1 à 6, caractérisé en ce que plusieurs cames de commande (88, 90, 92, 94) pour plusieurs segments de boîtier sont disposées sur un arbre à cames (96) commun.

8. Compresseur à vis selon l'une quelconque des revendications 1 à 7, caractérisé en ce que chaque came de commande (88, 90, 92, 94) pousse dans sa position d'ouverture le segment de boîtier (38, 40, 42, 44) correspondant contre la précontrainte des ressorts (84, 86).
